# FASCICULE DE BREVET EUROPEEN

(11) **EP 0 572 290 B1**
(45) Date de publication et mention de la délivrance du brevet: **28.06.1995**
(21) Numéro de dépôt: 93401098.4
(22) Date de dépôt: 27.04.1993
(51) Int. Cl.: C23C 2/00, F27D 3/00

(54) **Procédé et dispositif d'alimentation en lingots de zinc d'un pot de zinc d'une ligne de galvanisation**
Verfahren und Vorrichtung zum Beschicken eines Zinkingots in einer Zinkschmelze einer Verzinkungsanlage
Method and apparatus for feeding a zinc ingot into a zinc bath of a galvanizing line

(30) Priorité: 27.05.1992 FR 9206501
(43) Date de publication de la demande: 01.12.1993
(73) Titulaire: SOLLAC, 92800 Puteaux (FR)
(72) Inventeur: Gerson, Bernard, F-57700 Saint-Nicolas-en-Foret (FR); Laurenson, Pierre, F-42800 Rives de Gier (FR)
(74) Mandataire: Moncheny, Michel

(56) Documents cités:
- EP-A- 0 084 090
- EP-A- 0 120 776
- FR-A- 1 444 421
- GB-A- 1 036 838
- PATENT ABSTRACTS OF JAPAN, vol. 12, no. 117 (C-487)(2964), 13 Avril 1988; & JP-A-62 238 358

## Description

La présente invention concerne les installations de galvanisation et, plus particulièrement, le dispositif d'alimentation en lingots du creuset ou pot de zinc.

Les creusets ou pots de zinc des installations de galvanisation sont alimentés par des lingots de zinc qui sont prélevés dans une zone de stockage par un dispositif de manutention, tel qu'un pont roulant, qui est muni d'une pince qui saisit une extrémité du lingot. Le lingot est amené au-dessus du pot de zinc et le dispositif de manutention est actionné afin de faire descendre lentement le lingot dans le pot de zinc où il fond. Lorsque l'ensemble du lingot a plongé dans le zinc en fusion, on ouvre la pince du dispositif de manutention.

Ce processus présente l'inconvénient que la pince plonge dans le zinc en fusion et, du fait que cette pince se trouve pratiquement à la température ambiante, du zinc en fusion vient se fixer sur la pince qui est rapidement inutilisable du fait qu'elle est trop colmatée.

Les opérations de décolmatage ou de remplacement des pinces entraînent des perturbations dans le processus d'alimentation des pots de zinc.

Une autre solution consiste à ouvrir la pince avant qu'elle ne plonge dans le bain de zinc en fusion; mais dans ce cas, l'extrémité non encore fondue du lingot qui peut peser jusqu'à 400 à 500 kg tombe brusquement dans le bain, ce qui crée des remous et modifie donc les caractéristiques du bain, en particulier en ce qui concerne la pellicule supérieure du bain.

Une autre solution consiste à récupérer les extrémités des lingots se trouvant dans la pince, ce qui entraîne une dépense importante en main-d'oeuvre et en installation.

La présente invention se propose donc de fournir un procédé et un dispositif d'alimentation en lingots de zinc d'un pot de zinc d'une installation de galvanisation qui permet de plonger l'intégralité de chaque lingot dans le pot en zinc sans créer de perturbations dans le bain de zinc et sans entraîner d'opérations d'entretien ou de remplacement de matériel.

A cet effet, l'invention a pour objet un procédé d'alimentation en lingots de zinc d'un pot de zinc d'une ligne de galvanisation, dans lequel les lingots sont prélevés dans une zone de stockage par un dispositif de manutention tel qu'un pont roulant, qui comporte une pince saisissant une extrémité du lingot, les lingots étant amenés au-dessus du pot de zinc et descendus lentement dans ce dernier, caractérisé par les opérations suivantes :
- a) le lingot est tout d'abord amené sur une table d'alimentation inclinée dont l'extrémité basse se trouve au-dessus du pot de zinc ;
- b) on fait coulisser le lingot le long de la table d'alimentation dans le pot de zinc ;
- c) lorsque le lingot a été presque totalement immergé dans le bain de zinc, un réceptacle, qui est maintenu dans le bain de zinc dans une position de repos, vient se placer en dessous de l'extrémité supérieure non fondue du lingot ;
   d) ladite extrémité supérieure du lingot est libérée ; et
   e) ledit réceptacle redescend dans sa position de repos.

Du fait que le réceptacle vient récupérer l'extrémité supérieure du lingot, cette dernière pénètre dans le bain sans créer de remous.

Par ailleurs, le réceptacle plongeant dans le bain de zinc est à la température de ce dernier et il ne se produit pas le phénomène de colmatage qui se produit sur les pinces des installations d'alimentation de type connu.

Selon une autre caractéristique de l'invention, on place le lingot sur la table d'alimentation alors que celle-ci se trouve en position horizontale, on décroche le dispositif de manutention du lingot, des moyens de retenue saisissent une extrémité du lingot, on incline la table et les moyens de retenue commandent le coulissement du lingot le long de la table.

L'invention a également pour objet un dispositif d'alimentation en pots de zinc d'un pot de zinc d'une ligne de galvanisation pour la mise en oeuvre du procédé ci-dessus, caractérisé en ce qu'il comporte une table mobile entre une position horizontale de réception des lingots dans laquelle elle reçoit un ou plusieurs lingots et une position inclinée d'alimentation dans laquelle son bord inférieur se trouve au-dessus du pot de zinc, ladite table comportant des moyens de retenue du ou des lingots saisissant l'extrémité supérieure du ou des lingots lorsqu'elle est en position inclinée, lesdits moyens de retenue étant actionnés pour laisser descendre le ou les lingots lorsque la table est en position inclinée, ledit dispositif d'alimentation comportant, pour chaque lingot porté par la table, un réceptacle mobile entre deux positions, une position de repos dans laquelle il se trouve dans le pot de zinc en fusion et une position de travail dans laquelle il vient se placer au dessous du bord inférieur de la table lorsque celle-ci est en position inclinée de manière à recueillir l'extrémité supérieure du lingot lorsque cette extrémité est libérée desdits moyens de retenue.

Selon un mode de réalisation de l'invention, le réceptacle se déplace en translation parallèlement à la table lorsque celle-ci est en position inclinée.

Avantageusement, le réceptacle comporte un guide coulissant le long de la table lorsque celle-ci est en position inclinée et supportant à son extrémité inférieure un panier disposé en porte-à-faux sur ledit guide coulissant de manière à venir, en position de travail, en dessous du bord inférieur de la table lorsque celle-ci est en position inclinée.

Selon un autre mode de réalisation de l'invention, le guide coulissant comporte une glissière constituée par un profilé en forme de U renversé comportant des rebords intérieurs et une pièce coulissante constituée par un profilé en forme de I et ladite pièce coulissante est reliée par une chaîne à un moteur comportant des pignons-chaînes et un motoréducteur pneumatique ou électrique.

Selon encore un autre mode réalisation de l'invention, le réceptacle comporte un guide coulissant disposé sous la table lorsque celle-ci est en position inclinée et portant à son extrémité inférieure un panier venant, en position de travail, se placer sous le bord inférieur de la table.

D'autres caractéristiques et avantages de l'invention ressortiront de la description qui suit d'un exemple de réalisation, faite en se référant aux dessins annexés sur lesquels :
- la figure 1 est une vue générale d'un dispositif d'alimentation en lingots d'un pot de zinc ;
- la figure 2 est une vue de côté de la table et du réceptacle ;
- la figure 3 est une vue schématique d'un mode de réalisation de l'invention ; et
- la figure 4 est une vue de détail du mode de réalisation de la figure 4.

La figure 1 présente un chariot 1 mobile sur des rails et portant une table d'alimentation 2. Cette table est montée à rotation autour d'un axe transversal 3 perpendiculaire à la direction de déplacement du chariot 1. Cet axe de rotation 3 est disposé à l'extrémité du chariot et sa distance à l'extrémité libre de la table est environ égale au quart de la longueur de cette dernière.

La table 2 est une table d'alimentation pour un pot de zinc 4 dans lequel se trouve du zinc en fusion, le niveau supérieur du bain de zinc étant repéré en 5.

La table d'alimentation 2 peut prendre deux positions, une position horizontale de réception des lingots dans laquelle elle reçoit un lingot 6 provenant d'une zone de stockage et amenée par l'intermédiaire d'un dispositif de manutention tel qu'un pont roulant. Le lingot 6 est disposé de manière à se trouver en appui sur le bord libre 7 de la table 2.

Les lingots de zinc peuvent présenter par exemple une longueur de 2,25 m, une largeur de 0,4 m et une hauteur de 0,35 m. Un tel lingot pèse 2.000 kg et son extrémité supérieure ou queue qui est saisie par des moyens de retenue tels qu'une pince peut peser de 400 à 500 kg (ou un ergot à l'aide d'un trou).

La température du zinc en fusion dans le pot est d'environ 450°C.

L'extrémité supérieure ou queue 8 du lingot opposée au bord libre 7 de la table 2 est saisie par une pince 9 constituant un dispositif de retenue du lingot et pouvant se déplacer en translation sur la table 2 parallèlement à l'axe longitudinal du lingot 6. Le déplacement de la pince 9 est commandé par un moteur électrique pas-à-pas 11.

La table 2 peut prendre une deuxième position d'alimentation 2' qui est représentée en trait interrompu; l'angle d'inclinaison peut varier de 30° à 90°; il est par exemple de 60°. Dans cette position d'alimentation, le bord libre 7 de la table 2 se trouve dans la position 7' juste au-dessus du niveau 5 du bain de fusion 5 se trouvant dans le pot de zinc 4. Dans cette position, le lingot 6' est saisi par la pince 9'; il présente à cet effet un trou transversal 12 respectivement 12'.

Le dispositif d'alimentation comporte un réceptacle 21 qui est mobile entre deux positions, une position de repos 21', qui est représentée en trait interrompu sur la figure 2 et sa position de travail 21. Dans sa position de repos 21', le réceptacle 21 est complètement immergé dans le bain de zinc en fusion 5. Dans sa position de travail 21, ce réceptacle vient se placer au dessous du bord libre 7' de la table en position d'alimentation en restant légèrement en dessous du niveau supérieur 5 du bain de zinc.

Dans cette position de travail 21, le réceptacle vient recueillir l'extrémité 8'' du lingot 6'' qui a été représenté sur la figure 2 dans la position finale d'alimentation, c'est-à-dire que seule l'extrémité supérieure 8'' du lingot n'est pas encore plongée dans le bain 5.

Lorsque cette extrémité supérieure 8'' repose dans le réceptacle 21, la pince 9 est libérée et elle remonte en position initiale pendant que le réceptacle 21 revient à sa position de repos 21'' de telle sorte que l'extrémité supérieure 8'' du lingot est immergée dans le bain 5 et fondue.

La table est ramenée en position de réception des lingots, c'est-à-dire qu'elle est ramenée en position horizontale. L'ensemble est alors prêt pour une nouvelle opération d'alimentation.

La figure 3 représente un mode de réalisation de l'invention dans lequel le réceptacle est constitué d'un guide 22 qui coulisse le long de la table 2 lorsque celle-ci est en position d'alimentation et d'un panier 23 qui est disposé en porte-à-faux à l'extrémité inférieure du guide 22 de manière à se trouver en face du bord libre 7' de la table.

Comme on peut le voir sur la figure 4, le guide coulissant est constitué d'une glissière fixe 24 en forme de U renversé et d'un élément coulissant 25 constitué par un profilé en I. L'extrémité supérieure de l'élément coulissant 25 est solidaire d'une chaîne 26 qui circule dans la glissière 24 et qui vient s'enrouler sur des pignons-chaînes dans un moteur 27 comportant un motoréducteur pneumatique ou électrique. L'élément coulissant 25 roule sur des galets 28 portés par la glissière 24.

Dans un exemple de réalisation, la table d'alimentation a une longueur de 3,4 m et une largeur de 0,5 m. La course du panier est d'environ 5 m, sa vitesse de translation étant de 0,5 m/mn. La vitesse de descente du lingot, c'est-à-dire la vitesse de déplacement de la pince 9, est de 2 m/mn.

On voit que l'invention permet d'immerger sans faire de remous les queues de lingots dans le pot de zinc sans que les pinces de retenue des queues de lingots ne plongent dans le bain.

Le réceptacle restant en permanence dans le bain de zinc en fusion, il n'est pas soumis au phénomène de colmatage et par conséquent, ne nécessite pas d'opération de décolmatage ou de remplacement.

Par ailleurs, le mouvement de descente de la queue de lingot dans le bain se fait de manière contrôlée c'est-à-dire avec une vitesse suffisamment lente pour ne pas entraîner de remous.

Le procédé selon l'invention peut facilement être automatisé de telle manière qu'aucune intervention manuelle n'est nécessaire. On peut par exemple prévoir des interrupteurs fin de course pour la pince 9 qui commandent la remontée du réceptacle.

La description ci-dessus n'a été fournie qu'à titre d'exemple non limitatif et il est évident que l'on peut y apporter des modifications ou variantes sans pour autant sortir du cadre de la présente invention.

C'est ainsi que l'on peut prévoir un réceptacle constitué par un guide coulissant disposé sous la table lorsqu'elle celle-ci est en position inclinée et portant à son extrémité inférieure un panier venant, en position de travail, se placer sous le bord inférieur de la table.

Par ailleurs, on peut prévoir des tables d'alimentation portant plusieurs lingots, par exemple deux. Dans ce cas, on prévoit un réceptacle mobile pour chacun des lingots portés par la table.

## Revendications

1. Procédé d'alimentation en lingots de zinc (6,6',6'') d'un pot de zinc (4) d'une ligne de galvanisation, dans lequel les lingots sont prélevés dans une zone de stockage par un dispositif de manutention tel qu'un pont roulant, qui comporte une pince saisissant une extrémité du lingot, les lingots étant amenés au-dessus du pot de zinc et descendus lentement dans ce dernier, caractérisé par les opérations suivantes :
- a) le lingot (6,6',6'') est tout d'abord amené sur une table d'alimentation (2,2') inclinée dont l'extrémité basse se trouve au-dessus du pot de zinc ;
- b) on fait coulisser le lingot le long de la table d'alimentation dans le pot de zinc ;
- c) lorsque le lingot (6,6',6'') a été presque totalement immergé dans le bain de zinc (5), un réceptacle (21,21'), qui est maintenu dans le bain de zinc (5) dans une position de repos (21'), vient se placer en dessous de l'extrémité supérieure (8,8',8'') non fondue du lingot (6,6',6'') ;
d) ladite extrémité supérieure (8,8',8'') du lingot est libérée ; et
e) ledit réceptacle redescend dans sa position de repos (21').

2. Procédé d'alimentation en lingots de zinc (6) d'un pot de zinc (4) d'une ligne de galvanisation selon la revendication 1, caractérisé en ce qu'on place le lingot (6) sur la table d'alimentation (2) alors que celle-ci se trouve en position horizontale, en ce qu'on décroche le dispositif de manutention du lingot, en ce que des moyens de retenue (9) saisissent une extrémité (8) du lingot, en ce qu'on incline la table et en ce que les moyens de retenue commandent le coulissement du lingot le long de la table.

3. Dispositif d'alimentation en lingots de zinc d'un pot de zinc d'une ligne de galvanisation pour la mise en oeuvre du procédé selon la revendication 1 ou 2, caractérisé en ce qu'il comporte une table mobile (2,2') entre une position horizontale (2) de réception des lingots (6,6',6'') dans laquelle elle reçoit un ou plusieurs lingots (6,6',6'') et une position inclinée (2') d'alimentation dans laquelle son bord inférieur (7') se trouve au-dessus du pot de zinc (4), ladite table (7,7') comportant des moyens de retenue (9,9') du ou des lingots (6,6',6'') saisissant l'extrémité supérieure (8,8',8'') du ou des lingots (6,6',6'') lorsqu'elle est en position inclinée (2'), lesdits moyens de retenue (9,9') étant actionnés pour laisser descendre le ou les lingots (6,6',6'') lorsque la table (2) est en position inclinée (2'), ledit dispositif d'alimentation comportant, pour chaque lingot (6,6',6'') porté par la table (2,2'), un réceptacle (21) mobile entre deux positions, une position de repos (21') dans laquelle il se trouve dans le pot de zinc en fusion (4) et une position de travail (21) dans laquelle il vient se placer au dessous du bord inférieur (7') de la table (2') lorsque celle-ci est en position inclinée de manière à recueillir l'extrémité supérieure du lingot (8,8',8'') lorsque cette extrémité est libérée desdits moyens de retenue (9,9').

4. Dispositif d'alimentation selon la revendication 3 , caractérisé en ce que le réceptacle (21,21') se déplace en translation parallèlement à la table (2,2') lorsque celle-ci est en position inclinée (2').

5. Dispositif d'alimentation selon la revendication 4, caractérisé en ce que le réceptacle (21) comporte un guide (22) coulissant le long de la table (2,2') lorsque celle-ci est en position inclinée (2') et supportant à son extrémité inférieure un panier (23) disposé en porte-à-faux sur ledit guide coulissant de manière à venir, en position de travail, en dessous du bord inférieur (7') de la table (2') lorsque celle-ci est en position inclinée.

6. Dispositif d'alimentation selon la revendication 5, caractérisé en ce que le guide coulissant (22) comporte une glissière (24) constituée par un profilé en forme de U renversé comportant des rebords intérieurs et une pièce coulissante (25) constituée par un profilé en forme de I et en ce que ladite pièce coulissante (25) est reliée par une chaîne (26) à un moteur (27) comportant des pignons-chaînes et un motoréducteur pneumatique ou électrique.

7. Dispositif d'alimentation selon la revendication 4, caractérisé en ce que le réceptacle (21) comporte un guide coulissant disposé sous la table (2) lorsque celle-ci est en position inclinée (2') et portant à son extrémité inférieure un panier venant, en position de travail, se placer sous le bord inférieur (7') de la table (2').

## Claims

1. Process for feeding zinc ingots (6, 6', 6'') into a zinc bath (4) of a galvanizing line, in which the ingots are taken up in a stacking zone by a handling device such as a rolling bridge, which comprises pincers which grasp one end of the ingot, the ingots being brought above the zinc bath and slowly lowered into the latter, characterised by the following operations:
- a) the ingot (6, 6', 6'') is firstly brought onto a tilting feeding table (2, 2') the lower end of which is located above the zinc bath;
- b) the ingot is slid along the feeding table into the zinc bath;
- c) when the ingot (6, 6', 6'') has been almost completely immersed in the zinc bath (5), a receptacle (20, 21') which is kept in the zinc bath (5) in an inactive position (21'), comes into position under the non-molten upper end (8, 8', 8'') of the ingot (6, 6', 6'');
- d) said upper end (8, 8', 8'') of the ingot is released; and
- e) said receptacle descends back to its inactive position (21').

2. Process of feeding zinc ingots (6) into a zinc bath (4) of a galvanizing line according to Claim 1, characterised in that the ingot (6) is placed on the feeding table (2) such that it is located in a horizontal position; in that the handling device is unhooked from the ingot; in that the retaining means (9) grasp one end (8) of the ingot; in that the table is tilted and in that the retaining means control the sliding of the ingot along the table.

3. Device for feeding zinc ingots into a zinc bath of a galvanizing line in order to put into practice the process according to Claim 1 or Claim 2, characterised in that it comprises a table (2, 2') which is movable between a horizontal position (2) for receiving the ingots (6, 6', 6'') in which position it receives one or more ingots (6, 6', 6''), and a tilting position (2') for feeding, in which the lower edge (7') thereof is located above the zinc bath (4), said table (7, 7') comprising means (9, 9') for retaining the ingot or ingots (6, 6', 6'') grasping the upper end (8, 8', 8'') of the ingot or ingots (6, 6', 6'') when it is in the tilted position (2'), said retaining means (9, 9') being actuated by permitting the ingot or ingots (6, 6', 6'') to descend when the table (2) is in the tilted position (2'), the feeding device comprising, for each ingot (6, 6', 6'') supported by the table (2, 2'), a receptacle (21) which is movable between two positions, an inactive position (21'), in which it is located in the bath of melted zinc (4), and an operating position (21), in which it comes to be located below the lower edge (7') of the table (2') when this in the tilted position, in such a manner as to receive the upper end of the ingot (8, 8', 8'') when this end is released by said retaining means (9, 9').

4. Feeding device according to Claim 3, characterised in that the receptacle (21, 21') is displaced in translation parallel to the table (2, 2') when this is in the tilted position (2').

5. Feeding device according to Claim 4, characterised in that the receptacle (21) comprises a guide (22) which slides along the table (2, 2') when this is in the tilted position (2') and supports, at its lower end, a basket (23) disposed out of perpendicular on said sliding guide in such a manner as to come, in the operating position, below the lower edge (7') of the table (2') when this is in the tilted position.

6. Feeding device according to Claim 5, characterised in that the sliding guide (22) comprises a slide (24) consisting of a profiled section in the form of an inverse U comprising inner edges and a sliding piece (25) consisting of a profiled section in the form of an I, and in that said sliding piece (25) is connected by a chain (26) to a motor (27) comprising chain sprockets and a pneumatic or electric back-geared motor.

7. Feeding device according to Claim 4, characterised in that the receptacle (21) comprises a sliding guide located under the table (2) when this is in tilted position (2'), and supports as its lower end, a basket, which, in the operating position, comes to be located under the lower edge (7') of the table (2').

## Patentansprüche

1. Verfahren zum Beschicken von Zinkingots (6, 6', 6'') in eine Zinkwanne (6) einer Verzinkungsanlage, in der die Ingots in einem Lagerungsbereich durch eine Transportvorrichtung, so wie eine Rollbrücke, angehoben sind, welche eine Zange aufweist, die ein Ende des Ingots greift, wobei die Ingots über die Zinkwanne gebracht und langsam in die letztere abgesenkt werden, gekennzeichnet durch die folgenden Abläufe:
- a) der Ingot (6, 6', 6'') wird zu allererst auf einen geneigten Beschickungstisch (2, 2') gebracht, dessen unteres Ende sich oberhalb der Zinkwanne befindet;
- b) man läßt den Ingot entlang des Beschickungstisches in die Zinkwanne gleiten;
- c) wenn der Ingot (6, 6', 6'') fast vollständig in das Zinkbad (5) eingetaucht worden ist, bewegt sich ein Behälter (21, 21'), der in dem Zinkbad (5) in einer Ruheposition (21') gehalten ist, unter das nicht aufgeschmolzene obere Ende (8, 8', 8'') des Ingots (6, 6', 6'');
- d) das obere Ende (8, 8', 8'') des Ingots wird freigegeben; und
- e) der Behälter senkt sich wieder in seine Ruheposition (21').

2. Verfahren zum Beschicken von Zinkingots (6) in eine Zinkwanne (4) einer Verzinkungsanlage nach Anspruch 1, dadurch gekennzeichnet, daß man den Ingot (6) auf den Beschickungstisch (2) derart bringt, daß dieser sich in der horizontalen Position befindet, daß man die Transportvorrichtung vom Ingot abnimmt, daß Halteeinrichtungen (9) ein Ende (8) des Ingots greifen, daß man den Tisch neigt und daß die Halteeinrichtungen das Gleiten des Ingots entlang des Tisches steuern.

3. Vorrichtung zum Beschicken von Zinkingots in eine Zinkwanne einer Verzinkungsanlage zum Durchführen des Verfahrens nach Anspruch 1 oder Anspruch 2, dadurch gekennzeichnet, daß sie einen zwischen einer horizontalen Position (2) zum Aufnehmen der Ingots (6, 6', 6''), in der er eine oder mehrere Ingots (6, 6', 6'') aufnimmt, und einer geneigten Position (2') zur Beschickung, in der sein unterer Rand (7') sich oberhalb der Zinkwanne (4) befindet, beweglichen Tisch (2, 2') aufweist, wobei der Tisch (2, 2') Halteeinrichtungen (9, 9') für den oder die Ingots (6, 6', 6'') aufweist, die das obere Ende (8, 8', 8'') des oder der Ingots (6, 6', 6'') greifen, wenn er in der geneigten Position (2') ist, wobei die Halteeinrichtungen (9, 9') so betrieben werden, daß sie den oder die Ingots (6, 6', 6'') abrutschen lassen, wenn der Tisch (2) in der geneigten Position (2') ist, wobei die Beschickungsvorrichtung für jeden Ingot (6, 6', 6'') der auf dem Tisch, 2, 2') getragen wird, einen Behälter (21) aufweist, der zwischen zwei Position bewegbar ist, einer Ruheposition (21'), in der er sich in der Zinkschmelzwanne (4) befindet, und einer Arbeitsposition (21), in der er sich unter den unteren Rand (7') des Tisches (2') bringt, bis dieser in der geneigten Position ist, um das obere Ende des Ingots (8, 8', 8'') aufzunehmen, bis dieses Ende von den Halteeinrichtungen (9, 9') freigegeben wird.

4. Beschickungsvorrichtung nach Anspruch 3, dadurch gekennzeichnet, daß der Behälter (21, 21') sich parallel zu dem Tisch (2, 2') verschiebt, wenn dieser in der geneigten Position (2') ist.

5. Beschickungsvorrichtung nach Anspruch 4, dadurch gekennzeichnet, daß der Behälter (21) eine Führung (22) aufweist, die entlang des Tisches (2, 2') gleitet, wenn dieser in der geneigten Position (2') ist, und an ihrem unteren Ende einen Korb (23) trägt, der freitragend auf der Gleitführung angeordnet ist, um in der Arbeitspostion unter den unteren Rand (7') des Tisches (2') zu kommen, wenn dieser in der geneigten Position ist.

6. Beschickungsvorrichtung nach Anspruch 5, dadurch gekennzeichnet, daß die Gleitführung (22) eine Gleitschiene, die durch ein Profil in Form eines umgekehrten U mit inneren Rändern gebildet ist, und ein Gleitstück (25), das durch ein Profil in Form eines I gebildet ist, aufweist, und daß das Gleitstück (25) durch eine Kette (26) mit einem Motor (27) verbunden ist, der Zahnkettenräder und einen pneumatischen oder elektrischen Getriebemotor aufweist.

7. Beschickungsvorrichtung nach Anspruch 4, dadurch gekennzeichnet, daß der Behälter (21) eine Gleitführung aufweist, die unter dem Tisch (2) angeordnet ist, wenn dieser in der geneigten Position (2') ist, und der an seinem unteren Ende einen Korb trägt, der in der Arbeitsposition unter den unteren Rand (7') des Tisches (2') kommt.
